# EUROPÄISCHE PATENTSCHRIFT

(11) **EP 4 515 067 B1**
(45) Veröffentlichungstag und Bekanntmachung des Hinweises auf die Patenterteilung: **22.04.2026**
(21) Anmeldenummer: 23736746.1
(22) Anmeldetag: 03.07.2023
(51) Int. Cl.: E05F 15/63, E05F 15/70

(54) **DREHFLÜGELTÜR MIT ANTRIEBSEINHEIT UND VERFAHREN ZUM VERSCHWENKEN EINES TÜRBLATTES EINER DREHFLÜGELTÜR**
PIVOTING DOOR WITH A DRIVE AND METHOD FOR PIVOTING A DOOR LEAF OF A PIVOTING DOOR
PORTE BATTANTE AVEC ENTRAINEMENT ET PROCÉDÉ DE PIVOTEMENT D'UN BATTANT DE PORTE D'UNE PORTE BATTANTE

(30) Priorität: 01.07.2022 EP 22182579
(43) Veröffentlichungstag der Anmeldung: 05.03.2025
(73) Patentinhaber: Peneder Bau-Elemente GmbH, 4904 Atzbach (AT)
(72) Erfinder: ZAUNER, Stefan, 4904 Atzbach (AT)
(74) Vertreter: SONN Patentanwälte GmbH & Co KG
(86) Internationale Anmeldenummer: PCT/EP2023/068175
(87) Internationale Veröffentlichungsnummer: WO 2024/003409

(56) Entgegenhaltungen:
- EP-A1- 3 064 689
- WO-A1-2011/067001
- WO-A1-99/32748
- DE-A1- 102004 004 526
- US-B1- 6 634 140

## Beschreibung

Die Erfindung betrifft eine Drehflügeltür, aufweisend:
- einen Türrahmen;
- zumindest ein Türblatt;
- eine Antriebseinheit mit:
   - einem Elektromotor, insbesondere einen Servomotor, mit einer Motorwelle zum Verschwenken des Türblatts gegenüber dem Türrahmen;
   - einer Steuer-/Regelungseinheit, die dazu eingerichtet ist, das Türblatt durch Steuern und/oder Regeln des Elektromotors in eine Soll-Winkelposition zu bringen; und
   - einer elektrisch betätigbaren Bremse;
- ein Übertragungselement, insbesondere eine Gleitstange, zum Übertragen einer Drehbewegung von der Antriebseinheit auf das Türblatt oder den Türrahmen.

Des Weiteren betrifft die Erfindung ein Verfahren zum Verschwenken eines Türblattes einer Drehflügeltür.

Elektrische Antriebseinheiten für Drehflügeltüren werden dazu verwendet, Drehflügeltüren elektrisch zu öffnen und zu schließen. Zum Öffnen bzw. Schließen wird das Türblatt mit Hilfe des Elektromotors der Antriebseinheit jeweils in eine Soll-Winkelposition gebracht, sodass Personen durch die Drehflügeltür hindurchgehen können. Äußere Einflüsse, wie beispielsweise Zugluft oder unbeabsichtigte Krafteinwirkung von Personen, können die Winkelposition des Türblattes jedoch wieder verändern.

Aus dem Stand der Technik ist bekannt, die Winkelposition eines Türblattes ständig mit Hilfe eines Elektromotors derart zu regeln, dass das Türblatt in der Soll-Winkelposition verbleibt. Nachteilig ist dabei jedoch, dass der Elektromotor zu jedem Zeitpunkt allfällige kleine Differenzen zwischen der Soll-Winkelposition und einer momentanen Winkelposition, die durch Zugluft oder andere Krafteinwirkungen entstehen können, ausgleichen muss, was mit einem erhöhten Stromverbrauch einhergeht und eine zusätzliche Lärmbelastung, vor allem in sensiblen Bereichen wie Krankenhäusern, Altenheimen und Bibliotheken, darstellt.

Aus dem Stand der Technik ist des Weiteren bekannt, ein Türblatt mittels einer Bremse in der Soll-Winkelposition zu fixieren.

Dies ist beispielsweise in der US 3,470,653 A und in der US 7,310,911 B1 gezeigt. Wenn die gewünschte Winkelposition des Türblatts erreicht ist, wird die Bremse mit elektrischem Strom versorgt und das Türblatt dadurch fixiert. Um das Türblatt über längere Zeit in der Soll-Winkelposition zu halten, ist eine dauerhafte Stromversorgung der Bremse notwendig, was den Energieverbrauch erhöht.

In Anbetracht dieser Ausführungen ist es daher Aufgabe der vorliegenden Erfindung, die Nachteile des Standes der Technik zumindest teilweise zu lindern oder gar gänzlich zu beseitigen. Vorzugsweise ist es Aufgabe der vorliegenden Erfindung, ein Türblatt mit geringem Energieverbrauch und geringer Lärmbelastung in einer Soll-Winkelposition zu halten.

EP 3 361 027 A1 offenbart eine Feststelleinrichtung für einen Flügel einer Tür. Durch die Bewegung des Flügels wird ein Energiespeicher der Feststelleinrichtung geladen.

Aus Dokument DE 10 2004 004 526 A1 ist ein Brandschutzantrieb für einen Öffnungsabschluss bekannt. Der Öffnungsabschluss kann als Tor ausgebildet sein. Eine Bremse bremst das Tor ohne Strom (Ruhestrombremse).

US 6,634,140 B1, WO 99/32748 A1, EP 3 064 689 A1 und WO 2011/067001 A1 betreffen weitere Drehflügeltüren und Antriebe für Türen.

Gelöst wird diese Aufgabe durch eine Drehflügeltür nach Anspruch 1 sowie durch ein Verfahren nach Anspruch 10. Bevorzugte Ausführungsformen werden in den abhängigen Ansprüchen angegeben.

Erfindungsgemäß ist bei einer Drehflügeltür der eingangs erwähnten Art vorgesehen, dass die Bremse dazu eingerichtet ist, in einem im Wesentlichen stromlosen Zustand vorzugsweise reibschlüssig ein Haltebremsmoment zu erzeugen und auf das Türblatt auszuüben, um im Falle eines auf das Türblatt einwirkenden Stördrehmoments das Türblatt in der Soll-Winkelposition zu halten, wobei das Türblatt durch das Haltebremsmoment in der Soll-Winkelposition gehalten wird, bis ein allfälliges auf das Türblatt einwirkendes Stördrehmoment das Haltebremsmoment übersteigt,
wobei die Bremse weiters dazu eingerichtet ist, in einem bestromten Zustand ein im Vergleich zu dem Haltebremsmoment verringertes Freigabebremsmoment zu erzeugen und auf das Türblatt auszuüben,
wobei die Steuer-/Regelungseinheit dazu eingerichtet ist, die elektrisch betätigbare Bremse in den bestromten Zustand zu schalten, wenn der Elektromotor gesteuert und/oder geregelt wird, um das Türblatt in die Soll-Winkelposition zu bringen, und die Steuer-/Regelungseinheit weiters dazu eingerichtet ist, die elektrisch betätigbare Bremse in den stromlosen Zustand zu schalten, wenn sich das Türblatt in der Soll-Winkelposition befindet
wobei ein nicht-selbsthemmendes Winkelgetriebe vorgesehen ist, das an einer Eingangsseite mit der Motorwelle verbunden ist und an einer Ausgangsseite mit dem Übertragungselement verbunden ist,
wobei die Antriebseinheit in einem Aufnahmeraum des Türrahmens angeordnet ist und das Haltebremsmoment in einem Bereich von 0,07 Nm bis 2 Nm liegt. Auf diese Weise kann das Türblatt mit nur sehr geringem oder gänzlich ohne Strom- bzw. Energieverbrauch in der Soll-Winkelposition gehalten werden. Das Türblatt wird bevorzugt nur im bestromten Zustand der Bremse durch den Elektromotor verschwenkt, da in diesem Zustand der Elektromotor nur gegen das Freigabebremsmoment der Bremse arbeiten muss, welches bevorzugt im Wesentlichen 0 Nm beträgt. In dem im Wesentlichen stromlosen Zustand ist die Bremse vorzugsweise gänzlich stromlos geschaltet, sodass kein elektrischer Strom durch die Bremse fließt und kein Energieverbrauch durch die Bremse vorliegt. Gleichzeitig wird von der Bremse das Haltebremsmoment erzeugt. Bei einer Ausführungsform der Erfindung kann jedoch auch vorgesehen sein, dass in dem im Wesentlichen stromlosen Zustand ein elektrischer Ruhestrom durch die Bremse fließt. Ein solcher Ruhestrom ist jedoch um ein Vielfaches geringer als der elektrische Strom, der im bestromten Zustand durch die Bremse fließt.

Beispielsweise kann der Ruhestrom wenige mA, beispielsweise in etwa 10 mA, betragen, während der Strom durch die Bremse im bestromten Zustand im Bereich zwischen 0,1 A und 10 A, bevorzugt zwischen 0,1 A und 1 A oder zwischen 0,1 A und 0,5 A, liegt. In dem im Wesentlichen stromlosen Zustand ist die Bremse aktiv und wirkt einem auf das Türblatt einwirkenden Stördrehmoment entgegen, das beispielsweise durch Zugluft oder durch unbeabsichtigte Berührungen von Personen entstehen kann, sodass das Türblatt in der Soll-Winkelposition gehalten werden kann. Im Unterschied zu der vorliegenden Erfindung müssen bei bekannten Antriebseinheiten mit elektrisch betätigbaren Bremsen diese bestromt werden, um das Türblatt in einer Soll-Winkelposition zu halten, woraus ein deutlich höherer Strom- bzw. Energieverbrauch resultiert, wenn diese Türen in einer Soll-Winkelposition gehalten werden sollen. Im bestromten Zustand erzeugt die erfindungsgemäße Bremse lediglich das Freigabebremsmoment, welches geringer ist als das Haltebremsmoment und vorzugsweise im Wesentlichen 0 Nm entspricht, sodass das Türblatt durch den Elektromotor verschwenkt werden kann. Im Falle eines Freigabebremsmoments von 0 Nm wird das Türblatt von der Bremse vollständig freigegeben.

Aufgrund von Toleranzen und Reibungen in Lagern kann jedoch auch ein Reibmoment ungleich 0 Nm vorliegen. Wichtig ist, dass das Freigabebremsmoment kleiner ist als das Haltebremsmoment. Unter Haltebremsmoment und Freigabebremsmoment sind Drehmomente zu verstehen, die von der Bremse erzeugt werden, wenn ein Stördrehmoment auf das Türblatt bzw. die Bremse einwirkt. Wenn kein Stördrehmoment einwirkt, werden auch von der Bremse keine Drehmomente erzeugt. Das Haltebremsmoment und Freigabebremsmoment wirken somit einer Verdrehung des Türblattes entgegen, bewirken aber von sich aus keine Drehbewegung. Übersteigt ein auf das Türblatt einwirkendes Stördrehmoment das Haltebremsmoment oder das Freigabebremsmoment, wird das Türblatt dennoch verdreht. Die Bremse wird von der Steuer-/Regelungseinheit in den bestromten und in den im Wesentlichen stromlosen Zustand geschaltet.

Die Soll-Winkelposition des Türblattes kann relativ zu dem Türrahmen gesehen werden, wobei die Zählrichtung von der Öffnungsrichtung der Drehflügeltür abhängig sein kann. In dieser Offenbarung wird im geschlossenen Zustand der Drehflügeltür eine Winkelposition des Türblattes von 0° angenommen. Die Winkelposition von 0° kann grundsätzlich aber beliebig angenommen werden. In einem geöffneten Zustand der Drehflügeltür befindet sich das Türblatt gemäß dieser Offenbarung in einer Winkelposition, die ungleich 0° ist. Die Soll-Winkelposition kann, je nach maximaler Öffnungsweite der Drehflügeltür, in einem Bereich von 0° bis 360° liegen. Typische Drehflügeltüren sind in der Öffnungsweite beschränkt. Die Soll-Winkelposition des Türblatts liegt daher in einem solchen Fall beispielsweise in einem Bereich von 0° bis 180° oder von 0° bis 130°. Die Soll-Winkelposition, an welcher das Türblatt positioniert werden soll, kann frei wählbar oder einstellbar sein. Eine eingestellte Soll-Winkelposition kann in einem Speicher hinterlegt sein. In einem Beispiel kann die Soll-Winkelposition mittels eines Schalters zum Öffnen und/oder Schließen der Drehflügeltür wählbar oder einstellbar sein. In einem Beispiel kann durch Drücken des Schalters eine Soll-Winkelposition des Türblattes auf über 90° gesetzt werden. In dieser Position wird das Türblatt durch die Bremse im stromlosen Zustand gehalten. Durch erneutes Drücken kann die Soll-Winkelposition wieder auf 0° gesetzt werden. Selbstverständlich können auch mehrere Soll-Winkelpositionen, zum Beispiel 20°, 90° und 170°, vorgesehen sein. Die Soll-Winkelpositionen können in einem Speicher der Steuer-/Regelungseinheit hinterlegt sein und zum Beispiel mittels eines Schalters ausgewählt werden. Es kann auch vorgesehen sein, dass ein Erfassungssensor dazu eingerichtet ist, Personen im Bereich vor der Drehflügeltür zu erkennen und in weiterer Folge die Soll-Winkelposition entsprechend einzustellen, sodass die Drehflügeltür geöffnet wird. Das Haltebremsmoment und das Freigabebremsmoment können von der Bremse direkt oder indirekt auf das Türblatt übertragen werden. Beispielsweise kann die Bremse das Haltebremsmoment und das Freigabebremsmoment über die Motorwelle oder ein Übertragungselement auf das Türblatt übertragen. Durch das Haltebremsmoment wird das Türblatt in der Soll-Winkelposition gehalten, bis ein auf das Türblatt einwirkendes Stördrehmoment das Haltebremsmoment übersteigt. Das Haltebremsmoment kann daher auch als statisches Bremsmoment bezeichnet werden, weil es das Türblatt bei einem Stördrehmoment in Ruhe hält, also das Stördrehmoment kompensiert. Der Elektromotor ist bevorzugt ein Servomotor, insbesondere ein bürstenloser Gleichstrommotor (Brushless DC Motor). Ein bürstenloser Gleichstrommotor zeichnet sich durch eine geringe Geräuschentwicklung und einen geringen Wartungsbedarf aus. Das Übertragungselement ist bevorzugt eine Gleitstange, die mit einer Führungsschiene am Türblatt gleitend verbindbar ist.

Richtungsangaben in dieser Offenbarung beziehen sich auf den bestimmungsgemäßen Gebrauchszustand der Antriebseinheit in der Drehflügeltür.

Bevorzugt ist die Bremse eine elektrisch angesteuerte Reibbremse. Eine solche Reibbremse weist eine elektrische Wicklung auf, die dazu eingerichtet ist, ein verschieblich gelagertes Anpresselement mit einer ersten Reibfläche vorzugsweise axial zu verschieben. Das verschieblich gelagerte Anpresselement kann ein drehbar gelagertes Mitnehmerelement mit zumindest einer zweiten Reibfläche gegen ein Anpressteil mit einer dritten Reibfläche drücken, sodass das Mitnehmerelement zwischen dem Anpressteil und dem Anpresselement eingeklemmt wird und das Haltebremsmoment erzeugt wird. Das verschieblich gelagerte Anpressteil wird im stromlosen Zustand durch eine vorzugsweise mittels einer oder mehrerer Einstellschrauben einstellbare Federvorspannung gegen das Mitnehmerelement gedrückt, welches in weiterer Folge gegen das Anpressteil gedrückt wird. Die Federvorspannung kann durch eine einstellbare Feder erzeugt werden. Das Mitnehmerelement kann mit der Motorwelle verbunden sein, sodass das Haltebremsmoment auf die Motorwelle übertragen werden kann. Durch Bestromen der elektrischen Wicklung wird die Federkraft überwunden, sodass das Anpresselement keine oder nur mehr eine geringe Kraft auf das Mitnehmerelement ausübt. Das Mitnehmerelement kann sich im bestromten Zustand der Bremse im Wesentlichen frei drehen.

Alternativ kann die Bremse als Formschlussbremse, insbesondere als Zahnhaltebremse, ausgeführt sein.

In einer besonders bevorzugten Ausführungsform ist vorgesehen, dass das Freigabebremsmoment im Wesentlichen 0 Nm entspricht, sodass das Türblatt im bestromten Zustand vollständig von der Bremse freigegeben ist. Dadurch kann das Türblatt im bestromten Zustand der Bremse ohne Bremswiderstand durch die Bremse verschwenkt werden. Das Freigabebremsmoment liegt unter 0,05 Nm, gemessen an der Motorwelle, vorzugsweise unter 0,03 Nm, insbesondere unter 0,01 Nm.

Um einerseits das Türblatt in der Soll-Winkelposition halten zu können, andererseits aber im Falle eins Stromausfalles eine Öffnung der Drehflügeltür zu ermöglichen, ist vorgesehen, dass das Haltebremsmoment in einem Bereich von 0,07 Nm bis 2 Nm liegt.

Bevorzugt ist vorgesehen, dass das Haltebremsmoment in einem Bereich von 0,08 Nm bis 1 Nm oder von 0,08 Nm bis 0,85 Nm liegt.

Das Haltebremsmoment wird an der Motorwelle gemessen. Das Haltebremsmoment ist vorzugsweise einstellbar, beispielsweise mittels Stellschrauben.

In Bezug auf Fluchtwege und Fluchttüren in Gebäuden gelten besondere Normen und Vorschriften. Fluchtwege und Fluchttüren dürfen im Brandfall für Personen keine Hindernisse darstellen und müssen daher leicht öffenbar sein. Im stromlosen Zustand liegt das Haltebremsmoment an, welches, gemessen an der Motorwelle, bevorzugt maximal 0,85 Nm beträgt. Wie bereits beschrieben, kann das Haltebremsmoment einstellbar sein, insbesondere mittels einer oder mehrerer Einstellschrauben, die eine das Haltebremsmoment erzeugende Federkraft verändern. Die Einstellbarkeit des Haltebremsmoments kann zumindest nach oben hin begrenzt sein, beispielsweise mit maximal 0,85 Nm. Das Haltebremsmoment dient dazu, das Türblatt an einer Position zu halten. Ein solches Haltebremsmoment kann aber von Personen im Brandfall bzw. bei einem Stromausfall ohne allzu große Kraftanstrengung durch Aufdrücken der Tür überwunden werden. Somit stellt eine mit der erfindungsgemäßen Antriebseinheit ausgestattete Tür kein Hindernis für flüchtende Personen dar.

Um den Widerstand beim Verschwenken des Türblattes zu reduzieren, ist die Steuer-/Regelungseinheit dazu eingerichtet, die elektrisch betätigbare Bremse in den bestromten Zustand zu schalten, wenn der Elektromotor gesteuert und/oder geregelt wird, um das Türblatt in die Soll-Winkelposition zu bringen. Bevor das Türblatt bei dieser Ausführungsform daher durch den Elektromotor verschwenkt wird, wird die Bremse in den bestromten Zustand geschaltet, sodass diese lediglich das Freigabebremsmoment auf das Türblatt überträgt, welches, wie oben beschrieben, vorzugsweise im Wesentlichen 0 Nm ist.

Um das Türblatt in der Soll-Winkelposition zu halten, ist die Steuer-/Regelungseinheit dazu eingerichtet sein, die elektrisch betätigbare Bremse in den im Wesentlichen stromlosen Zustand zu schalten, wenn sich das Türblatt in der Soll-Winkelposition befindet. Nachdem bei dieser Ausführungsform das Türblatt verschwenkt wurde, wird die Bremse in den im Wesentlichen stromlosen Zustand geschaltet, sodass diese das Haltebremsmoment auf das Türblatt übertragen kann.

Eine konstruktiv besonders bevorzugte Ausführungsform ergibt sich, wenn die Bremse, vorzugsweise eine Reibfläche, insbesondere ein Reibbelag, im stromlosen Zustand mit einem Mitnehmerelement, das mit Motorwelle verbunden ist, in vorzugsweise direktem Kontakt steht. Die Bremse kann zu diesem Zweck beispielsweise an dem Elektromotor oder benachbart zu dem Elektromotor angeordnet sein. Das Mitnehmerelement ist drehfest mit der Motorwelle verbunden und kann in einem Spalt der Bremse aufgenommen sein. Die Bremse kann das Mitnehmerelement im stromlosen Zustand bremsen bzw. halten, sodass das Haltebremsmoment erzeugt und über die Motorwelle übertragen wird. In einer besonders bevorzugten Ausführungsform ist die Bremse an eine Nichtantriebsseite des Elektromotors angeflanscht. Die Motorwelle ist dabei auch auf der Nichtantriebsseite aus dem Elektromotorgehäuse geführt. Die Nichtantriebsseite des Elektromotors liegt einer Antriebsseite, welche direkt oder indirekt, beispielsweise über ein Getriebe und/oder ein Übertragungselement, mit dem Türblatt verbunden ist, gegenüber. Die Motorwelle kann dabei zumindest teilweise durch die Bremse geführt sein. Es kann aber auch vorgesehen sein, dass die Bremse an der Antriebsseite des Elektromotors angeordnet, insbesondere angeflanscht, ist.

Um das Drehmoment bzw. die Drehzahl des Elektromotors zu übersetzen, ist ein Winkelgetriebe vorgesehen, das an einer Eingangsseite mit der Motorwelle verbunden ist und an einer Ausgangsseite mit einem Übertragungselement zur Übertragung einer Drehbewegung auf das Türblatt verbindbar ist. Das Getriebe ist bevorzugt an der Antriebsseite des Elektromotors angeordnet, insbesondere angeflanscht. Das Getriebe übersetzt auch das Haltebremsmoment mit dem Getriebeübersetzungsverhältnis. Um engen Einbausituationen gerecht zu werden, ist das Getriebe als Winkelgetriebe ausgeführt. Ein solches

Winkelgetriebe kann eine Eingangsseite und eine Ausgangsseite aufweisen, die in einem Winkel ungleich 0°, beispielsweise im Wesentlichen 90°, zueinander angeordnet sind. Im Inneren des Winkelgetriebes können beispielsweise Kegelräder angeordnet sein, die für eine Kraftumlenkung sorgen. Eine Eingangsgetriebewelle an der Eingangsseite kann mit der Motorwelle des Elektromotors verbunden sein. Eine Ausgangsgetriebewelle an der Ausgangsseite kann direkt oder indirekt über das Übertragungselement mit dem Türblatt verbunden sein.

Um bei einem Stromausfall ein händisches Öffnen der Drehflügeltür zu ermöglichen, ist das Getriebe nichtselbsthemmend. Vorzugsweise ist das Getriebe an der Ausgangsseite weder dynamisch noch statisch selbst-hemmend. Durch die nicht-Selbsthemmung kann das Getriebe auch von der Ausgangsseite her, also durch Verschwenken des Türblattes, angetrieben werden. Selbsthemmung heißt, dass die Motor- bzw. Getriebewelle sofort stehen bleibt, wenn der Elektromotor nicht mehr bestromt wird. Selbsthemmung liegt vor, wenn der Steigungswinkel kleiner als der Reibwinkel ist.

Bei einer Ausführungsform ist eine Montageplatte vorgesehen, an der der Elektromotor, das Getriebe und/oder die Bremse befestigt ist. Die Befestigung kann beispielsweise mittels Verschraubung, Vernietung, Verklebung oder Verschweißung erfolgen. Die Antriebseinheit besitzt vorzugsweise mit der Montageplatte eine maximale Länge von 200 mm bis 500 mm, eine maximale Breite von 50 mm bis 80 mm und eine maximale von Höhe von 50 mm bis 90 mm.

Um die Position des Türblattes erfassen zu können, ist es vorteilhaft, wenn zumindest ein Sensor, beispielsweise ein Hallsensor oder ein Drehgeber, vorgesehen ist, mit dem eine momentane Winkelposition des Türblattes bestimmbar ist. Der zumindest eine Sensor kann in den Elektromotor integriert sein. Vorzugsweise sind drei Hallsensoren vorgesehen, welche in dem Elektromotor angeordnet sind. Es kann jedoch auch ein Drehgeber, insbesondere ein Inkrementalgeber, als Sensor vorgesehen sein. Der Drehgeber kann die Position der Motorwelle oder, wenn ein Getriebe vorhanden ist, einer Getriebewelle erfassen. Die momentane Winkelposition des Türblattes ist durch die bekannte Geometrie der Drehflügeltür ermittelbar. Aus der momentanen Position des Türblattes sind auch weitere Größen, beispielsweise eine Winkelgeschwindigkeit und/oder eine Winkelbeschleunigung des Türblattes, ermittelbar.

Besonders bevorzugt ist, wenn die Steuer-/Regelungseinheit dazu eingerichtet ist, das Türblatt auf Basis der momentanen Winkelposition in die Soll-Winkelposition zu regeln. Zu diesem Zweck kann ein Regelkreis vorgesehen sein, der als Referenzgröße die Soll-Winkelposition und als rückgekoppelte Messgröße die momentane Winkelposition verwendet. Als Stellgröße kann der elektrische Strom für den Elektromotor dienen. Die Steuer-/Regelungseinheit kann auch abgeleitete Größen, beispielsweise eine Winkelgeschwindigkeit und/oder eine Winkelbeschleunigung des Türblattes, verwenden.

Die Drehflügeltür besitzt einen Türrahmen, zumindest ein Türblatt, eine Antriebseinheit der beschriebenen Art sowie ein Übertragungselement, insbesondere eine Gleitstange, zum Übertragen einer Drehbewegung von der Antriebseinheit auf das Türblatt oder den Türrahmen. Die Antriebseinheit ist in dem Türrahmen angeordnet Der Türrahmen besteht vorzugsweise aus Metall, Kunststoff und/oder Holz. Das Türblatt kann mittels Scharniere an dem Türrahmen angelenkt sein. Das Türblatt besteht ebenfalls vorzugsweise aus Metall, Kunststoff und/oder Holz. Das Türblatt kann in einer Ausführungsform zumindest um 100° gegenüber dem Türrahmen verschwenkt werden.

Zur Reduzierung der Lärmbelastung und aus optischen Gründen ist die Antriebseinheit im Wesentlichen vollständig in einen Aufnahmeraum des Türrahmens aufgenommen. Somit können der Elektromotor, die Bremse und die Steuer-/Regelungseinheit sowie auch das Getriebe in dem Aufnahmeraum angeordnet sein. Wenn eine Montageplatte vorhanden ist, kann eine Öffnung des Aufnahmeraums an die Form der Montageplatte angepasst sein, sodass die Montageplatte im eingefügten Zustand der Antriebseinheit eine Einführöffnung des Aufnahmeraums verschließen kann.

Die oben formulierte Aufgabe wird auch durch ein Verfahren zum Verschwenken eines Türblattes einer Drehflügeltür gegenüber einem Türrahmen gelöst. Das Verfahren weist die folgenden Schritte auf:
Schalten einer elektrisch betätigbaren Bremse in einen bestromten Zustand, in welchem die Bremse ein im Vergleich zu einem Haltebremsmoment verringertes Freigabebremsmoment erzeugt und auf das Türblatt ausübt;
Steuern und/oder Regeln eines Elektromotors, um das Türblatt in eine Soll-Winkelposition zu bringen;
Schalten der Bremse in einen im Wesentlichen stromlosen Zustand, in welchem die Bremse vorzugsweise reibschlüssig das Haltebremsmoment erzeugt und auf das Türblatt ausübt, wenn sich das Türblatt in der Soll-Winkelposition befindet, um das Türblatt im Falle eines auf das Türblatt einwirkenden Stördrehmoments in der Soll-Winkelposition zu halten, wobei das Türblatt durch das Haltebremsmoment in der Soll-Winkelposition gehalten wird, bis ein allfälliges auf das Türblatt einwirkendes Stördrehmoment das Haltebremsmoment übersteigt, wobei ein nicht-selbsthemmendes Winkelgetriebe vorgesehen ist, das an einer Eingangsseite mit der Motorwelle verbunden ist und an einer Ausgangsseite mit dem Übertragungselement verbunden ist, wobei die Antriebseinheit in einen Aufnahmeraum des Türrahmens angeordnet ist und das Haltebremsmoment in einem Bereich von 0,07 Nm bis 2 Nm liegt.

Um das Türblatt in eine Soll-Winkelposition zu bringen, können die Schritte in der vorgegebenen Reihenfolge ausgeführt werden. Bevorzugt werden die Schritte nacheinander ausgeführt, sodass keine Überlappung der einzelnen Schritte stattfindet. Während dem Steuern und/oder Regeln des Elektromotors, um das Türblatt in eine Soll-Winkelposition zu bringen, ist die Bremse in den bestromten Zustand geschaltet, sodass die Bremse lediglich das Freigabebremsmoment, welches vorzugsweise 0 Nm beträgt, auf das Türblatt ausüben kann. Wenn das Türblatt durch den Elektromotor in die Soll-Winkelposition gebracht wurde, wird die Bremse in den im Wesentlichen stromlosen Zustand überführt, um das Türblatt zu fixieren. Im stromlosen Zustand kann die Bremse das Haltebremsmoment aufbringen, um unerwünschten Verschwenkungen des Türblattes entgegenzuwirken. Folglich ist kein Steuern und/oder Regeln des Elektromotors mehr notwendig, um das Türblatt in der Soll-Winkelposition zu halten. Zum Öffnen kann beispielsweise eine Soll-Winkelposition von beispielsweise 60° bis 120° vorgegeben werden. Zum Schließen kann eine Soll-Winkelposition von 0° vorgegeben werden. Die Steuer-/Regelungseinheit kann die Ausführung der einzelnen Schritte vorgeben. Die Bremse kann von der Steuer-/Regelungseinheit aktiviert und/oder deaktiviert werden.

Im Folgenden wird die Erfindung an Hand von Figuren beschrieben, auf die sie jedoch nicht beschränkt sein soll.

Es zeigen:
Fig. 1 eine geöffnete Drehflügeltür in einer Ansicht von Vorne;
Fig. 2 einen Ausschnitt einer Drehflügeltür mit einer Antriebseinheit in einem Türrahmen in einer Ansicht von oben;
Fig. 3 einen weiteren Ausschnitt einer geöffneten Drehflügeltür in einer Ansicht von unten;
Fig. 4 eine Vorderansicht auf eine Antriebseinheit in einem Türrahmen, wobei der Türrahmen aufgeschnitten ist;
Fig. 5 einen aufgeschnittenen Türrahmen mit einer Antriebseinheit in seitlicher Ansicht;
Fig. 6 einen Türrahmen mit einer Antriebseinheit in Draufsicht;
Fig. 7 eine teilweise Explosionsdarstellung einer Antriebseinheit an einer Drehflügeltür;
Fig. 8 Verfahrensschritte zum Verschwenken eines Türblattes;
Fig. 9A eine Reibbremse im Querschnitt;
Fig. 9B eine Feder der Reibbremse;
Fig. 9C die Reibbremse von Vorne; und
Fig. 9D eine schematische Explosionsdarstellung der Reibbremse.

Fig. 1 zeigt eine freistehende Drehflügeltür 1 im nicht-eingebauten Zustand mit einem Türrahmen 2 und einem Türblatt 3, das über zwei Türscharniere 4 mit dem Türrahmen 2 gelenkig verbunden ist. Der Türrahmen 2 kann auch als Zarge bezeichnet werden. In Fig. 1 ist schematisch gezeigt, dass die Drehflügeltür 1 eine Antriebseinheit 5 aufweist, die im Wesentlichen vollständig innerhalb des Türrahmens 2 angeordnet ist und mit welcher das Türblatt 3 zum Öffnen und Schließen in eine Soll-Winkelpositionen α₁ bzw. α₂ gebracht werden kann. Die Antriebseinheit 5 ist in einem Aufnahmeraum 13 des Türrahmens 2 angeordnet. Die Soll-Winkelposition α₁ stellt einen geschlossenen Zustand der Drehflügeltür 1 dar und entspricht 0°. Die Soll-Winkelposition α₂ entspricht einem geöffneten Zustand der Drehflügeltür 1 und kann beispielsweise 100° betragen. Die Soll-Winkelpositionen α₁ bzw. α₂ können in einem Speicher (nicht gezeigt) hinterlegt sein. Durch Drücken eines Schalters 50 kann beispielsweise α₁ oder α₂ als Soll-Winkelposition ausgewählt werden und dadurch die Drehflügeltüre 1 geöffnet oder geschlossen werden. Selbstverständlich können auch noch weitere oder andere Soll-Winkelpositionen vorgesehen sein. Mit αₘₒₘₑₙₜ wird eine momentane Winkelposition des Türblattes bezeichnet. Mit M_{Stör} wird ein Stördrehmoment bezeichnet, das auf das Türblatt 3 einwirkt. Das Stördrehmoment M_{Stör} kann beispielswiese durch Zugluft oder andere Krafteinwirkungen verursacht werden.

Fig. 2 zeigt einen Ausschnitt der Drehflügeltür 1 mit der Antriebseinheit 5 in dem Türrahmen 2 in einer Schrägansicht von oben. Die Antriebseinheit 5 weist einen Elektromotor 6, insbesondere einen als Servomotor 6a dienenden bürstenlosen

Gleichstrommotor, eine Bremse 7, eine Steuer-/Regelungseinheit 9 sowie ein Getriebe 10 auf. Der Elektromotor 6 kann beispielsweise drei Phasen/Außenleiter aufweisen und entsprechend von der Steuer-/Regelungseinheit 9 gesteuert und/oder geregelt werden. Zur Übertragung der Drehbewegung des Elektromotors 6 ist ein Übertragungselement 8 vorgesehen. Die Bremse 7 ist an der Rückseite des Elektromotors 6, die auch als Nichtantriebsseite des Elektromotors 6 bezeichnet werden kann, angeflanscht. Die Bremse 7 kann reibschlüssig auf die Motorwelle 51 ein noch näher zu beschreibendes Haltebremsmoment M_{Halte} aufbringen (siehe Fig. 4). Die Motorwelle 51 ist zumindest teilweise in die Bremse 7 geführt. In der gezeigten Darstellung ist die Motorwelle 51 durch die Bremse 7 hindurchgeführt. Die Motorwelle 51 kann aber auch innerhalb der Bremse 7 enden. Die Antriebseinheit 5 mit Montageplatte 17 besitzt in der gezeigten Darstellung eine Länge von 330 mm, eine Breite von 66 mm und eine Höhe von 89 mm.

Das Übertragungselement 8 ist in der gezeigten Darstellung durch eine Gleitstange 8a gebildet. Die Gleitstange 8a ist an einer Endseite mit einer Ausgangsgetriebewelle (nicht gezeigt) des Getriebes 10 verdrehsicher verbunden und an der anderen Endseite in einer Gleitschiene 11, die an einer oberseitigen Stirnseite des Türblattes 3 angeordnet ist, linear verschieblich gelagert. Zur Führung der Gleitstange 8a in der Gleitschiene 11 weist die Gleitstange 8a an der der Gleitschiene 11 zugewandten Endseite ein Gleitelement 12, insbesondere einen Gleitstein 12a, auf, das entlang der Gleitschiene 11 gleiten kann. Das Gleitelement 12 ist drehbar an der der Gleitschiene 11 zugewandten Endseite der Gleitstange 8a gelagert. Durch Drehen der Gleitstange 8a kann das Türblatt 3 geöffnet oder geschlossen werden.

Die Antriebseinheit 5 ist vollständig innerhalb eines Aufnahmeraumes 13 in dem Türrahmen 2 angeordnet, sodass der Elektromotor 6, die Bremse 7, die Steuer-/Regeleinheit 9 und das Getriebe 10 von außen in einem eingebauten Zustand der Drehflügeltür 1 nicht sichtbar sind. Dies ist deutlich in Fig. 3 erkennbar, in welcher die geöffnete Drehflügeltür 1 in einer Ansicht von schräg unten gezeigt ist. Der Aufnahmeraum 13 befindet sich zwischen zwei Stirnseiten 14 des Türrahmens 2. Durch die Anordnung des Elektromotors 6, der Bremse 7 und des Getriebes 10 innerhalb des Türrahmens 2 werden vorteilhafterweise hörbare Geräusche reduziert und die Optik der Drehflügeltür 1 ansprechender gestaltet.

In Fig. 4 ist die Antriebseinheit 5 in einer Ansicht von Vorne gezeigt. Der Türrahmen 2 ist dabei aufgeschnitten dargestellt. Das Getriebe 10 ist als Winkelgetriebe 10a ausgebildet. Winkelgetriebe sind aus dem Stand der Technik bekannt und deren Funktionsweise soll hier nicht näher beschrieben werden. Erfindungsgemäß ist das Getriebe 10 nichtselbsthemmend ausgebildet. Das Winkelgetriebe 10a weist eine Eingangsseite 15 mit einer Eingangsgetriebewelle (nicht gezeigt) und eine Ausgangsseite 16 mit einer Ausgangsgetriebewelle (nicht gezeigt) auf. Die Eingangsseite 15 bzw. die Eingangsgetriebewelle und die Ausgangsseite 16 bzw. die Ausgangsgetriebewelle sind zueinander in einem Winkel von ca. 90° angeordnet. Die Eingangsgetriebewelle ist mit der Motorwelle 51 des Elektromotors 6 verbunden. Die Ausgangsgetriebewelle ist mit dem Übertragungselement 8 verbunden. Durch das Winkelgetriebe 10a wird eine Drehbewegung um eine horizontale Achse der Motorwelle 51 in eine vertikale Achse der Ausgangsgetriebewelle umgesetzt. Dadurch kann der Elektromotor horizontal angeordnet werden, sodass die Bauhöhe der Drehflügeltüranordnung reduziert wird.

Erfindungsgemäß weist die Antriebseinheit 5 eine Bremse 7 auf.

Die Bremse 7 ist dazu eingerichtet, in einem im Wesentlichen stromlosen Zustand vorzugsweise reibschlüssig ein Haltebremsmoment M_{Halte} auf das Türblatt 3 zu übertragen, um das Türblatt in einer Soll-Winkelposition α₁, α₂ zu halten, wenn ein Stördrehmoment M_{Stör} auf das Türblatt 3 einwirkt. Weiters ist die Bremse 7 dazu eingerichtet, in einem bestromten Zustand ein im Vergleich zu dem Haltebremsmoment M_{Halte} verringertes Freigabebremsmoment M_{Frei} auf das Türblatt 3 zu übertragen. Das Haltebremsmoment M_{Halte} und das Freigabebremsmoment M_{Frei} sind in Fig. 4 veranschaulicht. Das Haltebremsmoment M_{Halte} kann beispielsweise 0,8 Nm, gemessen an der Motorwelle 51, betragen. Das Freigabebremsmoment M_{Frei} beträgt vorzugsweise 0 Nm, sodass die Bremse 7 das Türblatt 3 im bestromten Zustand freigibt. Durch das Haltebremsmoment M_{Halte} wird es ermöglicht, das Türblatt 3 in der Soll-Winkelposition α₁, α₂ zu halten, ohne dass der Elektromotor 6 Abweichungen durch allfällige Stördrehmomente M_{Stör} von der Soll-Winkelposition α₁, α₂ ausgleichen muss. Vorteilhafterweise überträgt die Bremse 7 das im Vergleich zum Freigabebremsmoment M_{Frei} höhere Haltebremsmoment M_{Halte} in dem im Wesentlichen stromlosen Zustand, sodass der Energieverbrauch der Antriebseinheit 5 gering ist. Das Haltebremsmoment M_{Halte} wird von der Bremse 7 nur aufgebracht, wenn ein Stördrehmoment M_{Stör} auf das Türblatt 3 wirkt und entsteht bevorzugt durch Reibschluss. In dem im Wesentlichen stromlosen Zustand ist die Bremse 7 vorzugsweise vollständig stromlos geschaltet. In einer Ausführungsform kann jedoch auch vorgesehen sein, dass in dem im Wesentlichen stromlosen Zustand ein Ruhestrom durch die Bremse 7 fließt, der jedoch im Vergleich zu dem Strom, der im bestromten Zustand durch die Bremse 7 fließt, deutlich geringer ist.

Um das Türblatt 3 in die Soll-Winkelposition α₁, α₂ zu bringen, kann die Steuer-/Regelungseinheit 9 dazu eingerichtet sein, das Türblatt 3 auf Basis der momentanen Winkelposition αₘₒₘₑₙₜ in die Soll-Winkelposition α₁, α₂ zu regeln. Die momentane Winkelposition αₘₒₘₑₙₜ des Türblattes 3 kann mittels eines Sensors (nicht gezeigt), beispielsweise eines oder mehrerer Hallsensoren im Elektromotor oder eines Drehgebers an der Motorwelle 51, erfasst werden.

In Fig. 8 sind Verfahrensschritte zum Verschwenken des Türblattes 3 dargestellt. Um das Türblatt 3 zu verschwenken, kann zunächst die Bremse 7 in den bestromten Zustand geschaltet werden (Schritt 101). Im bestromten Zustand übt die Bremse 7 lediglich das Freigabebremsmoment M_{Frei} aus und gibt dadurch das Türblatt 3 frei. Als Nächstes kann durch entsprechende Steuerung und/oder Regelung das Türblatt 3 in die Soll-Winkelposition α₁, α₂ gebracht werden (Schritt 102). Wenn sich das Türblatt 3 in der Soll-Winkelposition α₁, α₂ befindet, kann die Steuerung und/oder Regelung deaktiviert und die Bremse 7 in den im Wesentlichen stromlosen Zustand geschaltet werden (Schritt 103).

In Fig. 7 ist die Antriebseinheit 5 teilweise in einer Explosionsdarstellung gezeigt. In Fig. 7 ist eine Montageplatte 17 erkennbar, auf der Teile der Antriebseinheit 5 befestigt sein können. Insbesondere kann das Getriebe 10 mit der Montageplatte 17 verbunden, insbesondere angeschraubt, angenietet, angeklebt oder angeschweißt, sein. Im gezeigten Ausführungsbeispiel weist die Montageplatte 17 vier Schraubendurchgangslöcher 18 zum Durchführen von Schrauben 19 auf, mit denen das Getriebe 10 an der Montageplatte 17 befestigbar ist. An das Getriebe 10 ist der Elektromotor 6 an der Antriebsseite angeflanscht, an dem wiederum die Bremse 7 an der gegenüberliegenden Nichtantriebsseite montiert ist. Durch die Schrauben 19 werden somit auch der Elektromotor 6 und die Bremse 7 indirekt über das Getriebe 10 an der Montageplatte 17 befestigt. Die Montageplatte 17 besitzt des Weiteren noch ein Durchgangsloch 20 zur Durchführung der Getriebeausgangswelle oder eines damit verbundenen Verbindungsteils (nicht gezeigt), die mit dem Übertragungselement 8 verbindbar ist. Zur Fixierung der Montageplatte 17 an dem Türrahmen 2 können Befestigungsklötze 21 vorgesehen sein. Die Befestigungsklötze 21 können mit dem Türrahmen 2 und mit der Montageplatte 17 verschraubt oder vernietet sein. Die Montageplatte 17 besitzt des Weiteren noch eine längliche Vertiefung 22 zur zumindest teilweisen Aufnahme des Elektromotors 6 und der Bremse 7, um das Bauvolumen zu reduzieren und eine stabile Lagerung zu ermöglichen.

Die Antriebseinheit 5 mit Montageplatte 17 besitzt in der gezeigten Ausführungsform eine Länge von 330 mm, eine Breite von 66 mm und eine Höhe von 89 mm. Die Antriebseinheit 5 ist dazu eingerichtet, ein 180 kg schweres Türblatt 3 innerhalb von 5 Sekunden um 120° zu verschwenken.

Fig. 9A zeigt eine Bremse 7 in Form einer Reibbremse 23 in einem stromlosen Zustand. Die Reibbremse 23 besitzt eine Wicklung 24, von der Drähte 25 wegführen. Mit Hilfe der Drähte 25 kann die Wicklung 24 bestromt werden. Die Wicklung 24 sitzt in einem Statorgehäuse 26. Die Reibbremse 23 kann insbesondere an der Nichtantriebsseite des Elektromotors 6 angeflanscht sein. Die Motorwelle 51 (nicht eingezeichnet) des Elektromotors 6 kann durch die Reibbremse 23 geführt werden. Die Motorwelle 51 kann durch eine Öffnung 27 mit einem Mitnehmerelement 28 drehfest, vorzugsweise durch Formschluss, verbunden sein. Das Mitnehmerelement 28 kann axial verschieblich an der Motorwelle 51 angeordnet sein. Das Mitnehmerelement 28 bildet einen Bremsflansch 29 aus, der in einem Spalt 30 der Bremse 7 angeordnet ist. Die Reibbremse 23 besitzt ein axial verschiebliches Anpresselement 31, das im stromlosen Zustand das Mitnehmerelement 28 aufgrund einer Federkraft (siehe Fig. 9B) gegen ein Anpressteil 32 der Reibbremse 23 drückt. Zwischen der Wicklung 24 und dem Anpresselement 31 liegt im stromlosen Zustand ein Luftspalt 60. Das Anpressteil 32 ist Teil des Statorgehäuses 26 oder, genauso wie das Anpresselement 31, mit diesem verbunden. Das Anpresselement 31, das Mitnehmerelement 28 und das Anpressteil 32 besitzen jeweils im stromlosen Zustand in Kontakt stehende Reibflächen. Reibflächen bezeichnen Flächen, die beim Bremsen in Kontakt stehen. Die Reibflächen können durch Reibbeläge 33 gebildet sein, wie dies in der gezeigten Darstellung der Fall ist. Die Reibflächen an dem Mitnehmerelement 28 sind beidseitig angeordnet. Um den Bremsvorgang leiser zu gestalten, kann vorgesehen sein, den Bremsflansch 29 aus Kunststoff zu fertigen. Ein solcher Bremsflansch 29 braucht keine Reibbeläge 33.

Wenn die Wicklung 24 bestromt wird, wird das Anpresselement 31 aufgrund der entstehenden Magnetkraft entgegen der Federkraft (siehe Fig. 9B) in Richtung der Wicklung 24 gezogen, sodass der Luftspalt 60 geschlossen wird und ein Spalt zwischen dem Anpresselement 31 und dem Mitnehmerelement 28 entsteht. Da das Mitnehmerelement 28 axial verschiebbar auf der Motorwelle 51 sitzt, kann es sich auch von dem Anpressteil 32 lösen und anschließend rotieren. Im bestromten Zustand wird also das Mitnehmerelement 28 freigegeben, sodass lediglich das Freigabebremsmoment M_{Frei}, welches vorzugsweise im Wesentlichen 0 Nm ist, von der Reibbremse 23 aufgebracht wird.

Fig. 9B zeigt eine Feder 34 in einer Ausnehmung 35, welche das Anpresselement 31 im stromlosen Zustand gegen das Mitnehmerelement 28 drückt. Mithilfe einer Stellschraube 36 kann die Vorspannung der Feder 34 eingestellt werden. Entlang des Umfangs des Anpresselements 31 sind bevorzugt mehrere solcher Federn 34 angeordnet. Dies ist in Fig. 9C ersichtlich, die eine Vorderseite der Bremse 7 zeigt. Erkennbar ist die Öffnung 27 des Mitnehmerelements 28. Die Motorwelle 51 (nicht gezeigt) kann mittels Formschluss 37 mit dem Mitnehmerelement 28 verbunden werden.

## Patentansprüche

1. Drehflügeltür (1), aufweisend:
- einen Türrahmen (2);
- zumindest ein Türblatt (3);
- eine Antriebseinheit (5) mit:
• einem Elektromotor (6), insbesondere einen Servomotor (6a), mit einer Motorwelle (51) zum Verschwenken des Türblatts (3) gegenüber dem Türrahmen (2);
• einer Steuer-/Regelungseinheit (9), die dazu eingerichtet ist, das Türblatt (3) durch Steuern und/oder Regeln des Elektromotors (6) in eine Soll-Winkelposition (α₁, α₂) zu bringen; und
• einer elektrisch betätigbaren Bremse (7);
- ein Übertragungselement (8), insbesondere eine Gleitstange (8a), zum Übertragen einer Drehbewegung von der Antriebseinheit (5) auf das Türblatt (3) oder den Türrahmen (2),
**dadurch gekennzeichnet, dass**
die Bremse (7) dazu eingerichtet ist, in einem im Wesentlichen stromlosen Zustand vorzugsweise reibschlüssig ein Haltebremsmoment (M_{Halte}) zu erzeugen und auf das Türblatt (3) auszuüben, um im Falle eines auf das Türblatt (3) einwirkenden Stördrehmoments (M_{Stör}) das Türblatt (3) in der Soll-Winkelposition (α₁, α₂) zu halten, wobei das Türblatt (3) durch das Haltebremsmoment (M_{Halte}) in der Soll-Winkelposition (α₁, α₂) gehalten wird, bis ein allfälliges auf das Türblatt einwirkendes Stördrehmoment (M_{Stör}) das Haltebremsmoment (M_{Halte}) übersteigt,
wobei die Bremse (7) weiters dazu eingerichtet ist, in einem bestromten Zustand ein im Vergleich zu dem Haltebremsmoment (M_{Halte}) verringertes Freigabebremsmoment (M_{Frei}) zu erzeugen und auf das Türblatt (3) auszuüben,
wobei die Steuer-/Regelungseinheit (9) dazu eingerichtet ist, die elektrisch betätigbare Bremse (7) in den bestromten Zustand zu schalten, wenn der Elektromotor (6) gesteuert und/oder geregelt wird, um das Türblatt (3) in die Soll-Winkelposition (α₁, α₂) zu bringen, wobei die Steuer-/Regelungseinheit (9) weiters dazu eingerichtet ist, die elektrisch betätigbare Bremse (7) in den stromlosen Zustand zu schalten, wenn sich das Türblatt (3) in der Soll-Winkelposition (α₁, α₂) befindet
wobei ein nicht-selbsthemmendes Winkelgetriebe (10a) vorgesehen ist, das an einer Eingangsseite (15) mit der Motorwelle (51) verbunden ist und an einer Ausgangsseite (16) mit dem Übertragungselement (8) verbunden ist,
wobei die Antriebseinheit (5) in einem Aufnahmeraum (13) des Türrahmens (2) angeordnet ist und das an der Motorwelle (51) gemessene Haltebremsmoment (M_{Halte}) in einem Bereich von 0,07 Nm bis 2 Nm liegt.

2. Drehflügeltür (1) nach Anspruch 1, **dadurch gekennzeichnet, dass** das Freigabebremsmoment (M_{Frei}) im Wesentlichen 0 Nm entspricht, sodass das Türblatt (3) im bestromten Zustand vollständig von der Bremse (7) freigegeben ist.

3. Drehflügeltür (1) nach Anspruch 1 oder 2, **dadurch gekennzeichnet, dass** das Haltebremsmoment (M_{Halte}) in einem Bereich von 0,08 Nm bis 1 Nm oder von 0,08 Nm bis 0,85 Nm liegt.

4. Drehflügeltür (1) nach einem der Ansprüche 1 bis 3, **dadurch gekennzeichnet, dass** die Bremse (7) eine Reibbremse (23) oder eine Formschlussbremse, insbesondere eine Zahnhaltebremse, ist.

5. Drehflügeltür (1) nach einem der Ansprüche 1 bis 4, **dadurch gekennzeichnet, dass** die Bremse (7), vorzugsweise eine Reibfläche, insbesondere ein Reibbelag, im stromlosen Zustand mit einem Mitnehmerelement (28), das mit der Motorwelle (51) verbunden ist, in vorzugsweise direktem Kontakt steht.

6. Drehflügeltür (1) nach einem der Ansprüche 1 bis 5, **dadurch gekennzeichnet, dass** eine Montageplatte (17) vorgesehen ist, an welche der Elektromotor (6), das Getriebe (10) und/oder die Bremse (7) befestigt ist.

7. Drehflügeltür (1) nach einem der Ansprüche 1 bis 6, **dadurch gekennzeichnet, dass** zumindest ein Sensor, beispielsweise ein Hallsensor oder ein Drehgeber, vorgesehen ist, mit dem eine momentane Winkelposition (αₘₒₘₑₙₜ) des Türblattes (3) bestimmbar ist.

8. Drehflügeltür (1) nach Anspruch 7, **dadurch gekennzeichnet, dass** die Steuer-/Regelungseinheit (9) dazu eingerichtet ist, das Türblatt (3) auf Basis der momentanen Winkelposition (αₘₒₘₑₙₜ) in die Soll-Winkelposition (α₁, α₂) zu regeln.

9. Drehflügeltür (1) nach einem der Ansprüche 1 bis 8, **dadurch gekennzeichnet, dass** die Antriebseinheit im Wesentlichen vollständig in den Aufnahmeraum (13) des Türrahmens (2) aufgenommen ist.

10. Verfahren zum Verschwenken eines Türblattes (3) einer Drehflügeltür (1) nach einem der Ansprüche 1-9, gegenüber einem Türrahmen (2) mit den folgenden Schritten:
Schalten einer elektrisch betätigbaren Bremse (7) in einen bestromten Zustand, in welchem die Bremse (7) ein im Vergleich zu einem Haltebremsmoment (M_{Halte}) verringertes Freigabebremsmoment (M_{Frei}) erzeugt und auf das Türblatt ausübt;
Steuern und/oder Regeln eines Elektromotors (6), um das Türblatt (3) in eine Soll-Winkelposition (α₁, α₂) zu bringen;
Schalten der Bremse (7) in einen im Wesentlichen stromlosen Zustand, in welchem die Bremse (7) vorzugsweise reibschlüssig das Haltebremsmoment (M_{Halte}) erzeugt und auf das Türblatt (3) ausübt, wenn sich das Türblatt (3) in der Soll-Winkelposition (α₁, α₂) befindet, um das Türblatt (3) im Falle eines auf das Türblatt (3) einwirkenden Stördrehmoments (M_{Stör}) in der Soll-Winkelposition (α₁, α₂) zu halten, wobei das Türblatt (3) durch das Haltebremsmoment (M_{Halte}) in der Soll-Winkelposition (α₁, α₂) gehalten wird, bis ein allfälliges auf das Türblatt (3) einwirkendes Stördrehmoment (M_{Stör}) das Haltebremsmoment (M_{Halte}) übersteigt, wobei ein nicht-selbsthemmendes Winkelgetriebe (10a) vorgesehen ist, das an einer Eingangsseite (15) mit der Motorwelle (51) verbunden ist und an einer Ausgangsseite (16) mit dem Übertragungselement (8) verbunden ist, wobei die Antriebseinheit (5) in einem Aufnahmeraum (13) des Türrahmens (2) angeordnet ist und das Haltebremsmoment (M_{Halte}) in einem Bereich von 0,07 Nm bis 2 Nm liegt.

## Claims

1. Swing door (1), comprising:
- a door frame (2);
- at least one door panel (3);
- a drive unit (5) with:
• an electric motor (6), in particular a servomotor (6a), with a motor shaft (51) for pivoting the door panel (3) relative to the door frame (2);
• a feed forward/feedback control unit (9), which is configured to bring the door panel (3) into a target angular position (α₁, α₂) by feed forward controlling and/or feedback controlling the electric motor (6); and
• an electrically actuatable brake (7);
- a transmission element (8), in particular a slide rod (8a), for transmitting a rotational movement from the drive unit (5) to the door panel (3) or the door frame (2),
**characterized in that**
the brake (7) is configured to generate a holding brake torque (M_{Halte}) in an essentially currentless state, preferably by friction, and to exert it on the door panel (3) in order to hold the door panel (3) in the target angular position (α₁, α₂) in the case of a disturbance torque (M_{stör}) acting on the door panel (3), wherein the door panel (3) is held in the target angular position (α₁, α₂) by the holding brake torque (M_{Halte}) until any disturbance torque (M_{stör}) acting on the door panel exceeds the holding brake torque (Mₕₐₗₜₑ),
wherein the brake (7) is further configured to generate a release brake torque (M_{Frei}) that is reduced compared to the holding brake torque (M_{Halte}) in an energized state and to exert it on the door panel (3),
wherein the feed forward/feedback control unit (9) is configured to switch the electrically actuatable brake (7) into the energized state when the electric motor (6) is feed forward and/or feedback controlled and/or to bring the door panel (3) into the target angular position (α₁, α₂), wherein the feed forward/feedback control unit (9) is further configured to switch the electrically actuatable brake (7) into the currentless state when the door panel (3) is in the target angular position (α₁, α₂),
wherein a non-self-locking angular gear (10a) is provided, which is connected on an input side (15) to the motor shaft (51) and is connected on an output side (16) to the transmission element (8),
wherein the drive unit (5) is arranged in a compartment (13) of the door frame (2) and the holding brake torque (M_{Halte}) measured at the motor shaft (51) lies in a range from 0.07 Nm to 2 Nm.

2. Swing door (1) according to claim 1, **characterized in that** the release brake torque (M_{Frei}) essentially corresponds to 0 Nm, so that the door panel (3) is completely released from the brake (7) in the energized state.

3. Swing door (1) according to claim 1 or 2, **characterized in that** the holding brake torque (M_{Halte}) lies in a range from 0.08 Nm to 1 Nm or from 0.08 Nm to 0.85 Nm.

4. Swing door (1) according to one of claims 1 to 3, **characterized in that** the brake (7) is a friction brake (23) or a form locking brake, in particular a tooth brake.

5. Swing door (1) according to one of claims 1 to 4, **characterized in that** the brake (7), preferably a friction surface, in particular a friction lining, is in preferably direct contact with a driver element (28) that is connected to the motor shaft (51) in the currentless state.

6. Swing door (1) according to one of claims 1 to 5, **characterized in that** a mounting plate (17) is provided, to which the electric motor (6), the gear (10) and/or the brake (7) is attached.

7. Swing door (1) according to one of claims 1 to 6, **characterized in that** at least one sensor, for example a Hall sensor or a rotary encoder, is provided, with which a current angular position (αₘₒₘₑₙₜ) of the door panel (3) can be determined.

8. Swing door (1) according to claim 7, **characterized in that** the forward/feedback control unit (9) is configured to feedback control the door panel (3) into the target angular position (α₁,α₂) based on the current angular position (αₘₒ₋ₘₑₙₜ).

9. Swing door (1) according to one of claims 1 to 8, **characterized in that** the drive unit is essentially completely received in the compartment (13) of the door frame (2).

10. Method for pivoting a door panel (3) of a swing door (1) according to one of claims 1-9 relative to a door frame (2) with the following steps:
Switching an electrically actuatable brake (7) into an energized state, in which the brake (7) generates a release brake torque (M_{Frei}) that is reduced compared to a holding brake torque (M_{Halte}) and exerts it on the door panel;
Feed forward Controlling and/or feedback controlling an electric motor (6) to bring the door panel (3) into a target angular position (α₁, α₂);
Switching the brake (7) into an essentially currentless state, in which the brake (7) generates the holding brake torque (M_{Halte}) preferably by friction and exerts it on the door panel (3) when the door panel (3) is in the target angular position (α₁,α₂), in order to hold the door panel (3) in the target angular position (α₁, α₂) in the case of a disturbance torque (M_{Stör}) acting on the door panel (3), wherein the door panel (3) is held in the target angular position (α₁, α₂) by the holding brake torque (M_{Halte}) until any disturbance torque (M_{Stör}) acting on the door panel (3) exceeds the holding brake torque (M_{Halte}), wherein a non-self-locking angular gear (10a) is provided, which is connected on an input side (15) to the motor shaft (51) and is connected on an output side (16) to the transmission element (8), wherein the drive unit (5) is arranged in a compartment (13) of the door frame (2) and the holding brake torque (M_{Halte}) lies in a range from 0.07 Nm to 2 Nm.

## Revendications

1. Porte battante (1), comprenant :
- un cadre de porte (2) ;
- au moins un vantail de porte (3) ;
- une unité d'entraînement (5) avec :
• un moteur électrique (6), en particulier un servomoteur (6a), avec un arbre moteur (51) pour faire pivoter le vantail de porte (3) par rapport au cadre de porte (2) ;
• une unité de commande/régulation (9), qui est configurée pour amener le vantail de porte (3) dans une position angulaire cible (α₁, α₂) en commandant et/ou régulant le moteur électrique (6) ; et
• un frein actionnable électriquement (7) ;
- un élément de transmission (8), en particulier une tige coulissante (8a), pour transmettre un mouvement de rotation de l'unité d'entraînement (5) au vantail de porte (3) ou au cadre de porte (2),
**caractérisée en ce que**
le frein (7) est configuré pour générer un couple de freinage de maintien (M_{Halte}) dans un état essentiellement sans courant, de préférence par friction, et pour l'exercer sur le vantail de porte (3) afin de maintenir le vantail de porte (3) dans la position angulaire cible (α₁, α₂) dans le cas d'un couple de perturbation (M_{stör}) agissant sur le vantail de porte (3), où le vantail de porte (3) est maintenu dans la position angulaire cible (α₁, α₂) par le couple de freinage de maintien (M_{Halte}) jusqu'à ce qu'un éventuel couple de perturbation (M_{stör}) agissant sur le vantail de porte dépasse le couple de freinage de maintien (M_{Halte}),
où le frein (7) est en outre configuré pour générer un couple de freinage de libération (M_{Frei}) qui est réduit par rapport au couple de freinage de maintien (M_{Halte}) dans un état sous tension et pour l'exercer sur le vantail de porte (3),
où l'unité de commande/régulation (9) est configurée pour commuter le frein actionnable électriquement (7) dans l'état sous tension lorsque le moteur électrique (6) est commandé et/ou régulé pour amener le vantail de porte (3) dans la position angulaire cible (α₁, α₂), où l'unité de commande/régulation (9) est en outre configurée pour commuter le frein actionnable électriquement (7) dans l'état sans courant lorsque le vantail de porte (3) se trouve dans la position angulaire cible (α₁, α₂),
où un engrenage angulaire non-autobloquant (10a) est prévu, qui est relié du côté d'entrée (15) à l'arbre moteur (51) et est relié du côté de sortie (16) à l'élément de transmission (8),
où l'unité d'entraînement (5) est disposée dans un espace de réception (13) du cadre de porte (2) et le couple de freinage de maintien (M_{Halte}) mesuré à l'arbre moteur (51) se situe dans une plage de 0,07 Nm à 2 Nm.

2. Porte battante (1) selon la revendication 1, **caractérisée en ce que** le couple de freinage de libération (M_{Frei}) correspond essentiellement à 0 Nm, de sorte que le vantail de porte (3) est complètement libéré du frein (7) dans l'état sous tension.

3. Porte battante (1) selon la revendication 1 ou 2, **caractérisée en ce que** le couple de freinage de maintien (M_{Halte}) se situe dans une plage de 0,08 Nm à 1 Nm ou de 0,08 Nm à 0,85 Nm.

4. Porte battante (1) selon l'une des revendications 1 à 3, **caractérisée en ce que** le frein (7) est un frein à friction (23) ou un frein à verrouillage positif, en particulier un frein de maintien à dents.

5. Porte battante (1) selon l'une des revendications 1 à 4, **caractérisée en ce que** le frein (7), de préférence une surface de friction, en particulier une garniture de friction, est en contact de préférence direct avec un élément d'entraînement (28) qui est relié à l'arbre moteur (51) dans l'état sans courant.

6. Porte battante (1) selon l'une des revendications 1 à 5, **caractérisée en ce qu'**une plaque de montage (17) est prévue, à laquelle le moteur électrique (6), l'engrenage (10) et/ou le frein (7) est fixé.

7. Porte battante (1) selon l'une des revendications 1 à 6, **caractérisée en ce qu'**au moins un capteur, par exemple un capteur Hall ou un codeur rotatif, est prévu, avec lequel une position angulaire momentanée (αₘₒₘₑₙₜ) du vantail de porte (3) peut être déterminée.

8. Porte battante (1) selon la revendication 7, **caractérisée en ce que** l'unité de commande/régulation (9) est configurée pour réguler le vantail de porte (3) dans la position angulaire cible (α₁,α₂) sur la base de la position angulaire momentanée (αₘₒₘₑₙₜ).

9. Porte battante (1) selon l'une des revendications 1 à 8, **caractérisée en ce que** l'unité d'entraînement est essentiellement complètement reçue dans l'espace de réception (13) du cadre de Porteporte (2).

10. Procédé pour faire pivoter un vantail de porte (3) d'une porte battante (1) selon l'une des revendications 1-9 par rapport à un cadre de porte (2) avec les étapes suivantes :
Commutation d'un frein actionnable électriquement (7) dans un état sous tension, dans lequel le frein (7) génère un couple de freinage de libération (M_{Frei}) qui est réduit par rapport à un couple de freinage de maintien (M_{Halte}) et l'exerce sur le vantail de porte ;
Commande et/ou régulation d'un moteur électrique (6) pour amener le vantail de porte (3) dans une position angulaire cible (α₁, α₂);
Commutation du frein (7) dans un état essentiellement sans courant, dans lequel le frein (7) génère de préférence le couple de freinage de maintien (M_{Halte}) par friction et l'exerce sur le vantail de porte (3) lorsque le vantail de porte (3) se trouve dans la position angulaire cible (α₁,α₂), afin de maintenir le vantail de porte (3) dans la position angulaire cible (α₁, α₂) dans le cas d'un couple de perturbation (M_{Stör}) agissant sur le vantail de porte (3), où le vantail de porte (3) est maintenu dans la position angulaire cible (α₁,α₂) par le couple de freinage de maintien (M_{Halte}) jusqu'à ce qu'un éventuel couple de perturbation (M_{Stör}) agissant sur le vantail de porte (3) dépasse le couple de freinage de maintien (M_{Halte}), où un engrenage angulaire non-autobloquant (10a) est prévu, qui est relié du côté d'entrée (15) à l'arbre moteur (51) et est relié du côté de sortie (16) à l'élément de transmission (8), où l'unité d'entraînement (5) est disposée dans un espace de réception (13) du cadre de porte (2) et le couple de freinage de maintien (M_{Halte}) se situe dans une plage de 0,07 Nm à 2 Nm.
